# FASCICULE DE BREVET EUROPEEN

(11) **EP 0 511 360 B1**
(45) Date de publication et mention de la délivrance du brevet: **31.01.1996**
(21) Numéro de dépôt: 91920863.7
(22) Date de dépôt: 15.11.1991
(51) Int. Cl.: H01J 3/02, H01J 9/02

(54) **SOURCE D'ELECTRONS ET PROCEDE DE REALISATION**
ELEKTRONENQUELLE UND HERSTELLUNGSVERFAHREN
ELECTRON SOURCE AND METHOD FOR PRODUCING SAME

(30) Priorité: 16.11.1990 FR 9014287
(43) Date de publication de la demande: 04.11.1992
(73) Titulaire: THOMSON RECHERCHE, F-92800 Puteaux (FR)
(72) Inventeur: PRIBAT, Didier, 92402 Courbevoie Cédex 67 (FR); BINH VU, Thien, F-92402 Courbevoie Cédex 67 (FR); LEGAGNEUX, Pierre, F-92402 Courbevoie Cédex 67 (FR)
(74) Mandataire: Guérin, Michel
(86) Numéro de dépôt international: FR9100903
(87) Numéro de publication internationale: WO9209095

(56) Documents cités:
- EP-A- 0 278 405
- EP-A- 0 395 158
- US-A- 4 578 614

## Description

L'invention concerne une source d'électrons et son procédé de réalisation.

L'invention s'applique au domaine des microcathodes à effet de champ et elle permet d'obtenir sur toute la surface des dispositifs en question une émission électronique constituée de faisceaux parallèles issus de chaque micropointe.

L'invention consiste en l'interposition d'une deuxième électrode, coplanaire à l'électrode de grille, dont la polarité est adaptée de façon à permettre la focalisation de chaque microfaisceau.

La figure 1a montre le schéma de principe d'une microcathode à effet de champ. Du fait des faibles dimensions de la structure de base, on peut regrouper quelques 10⁶ éléments identiques à celui de la figure 1a par cm (voir figure 1b), ce qui peut présenter des avantages pour la fabrication de canons à électrons en particulier. Un des inconvénients de ce type de microcathode réside toutefois dans l'ouverture importante du faisceau émis au niveau de chaque pointe. La figure 2 schématise cette situation. Du fait de cette ouverture importante au niveau de chaque micropointe, il apparaît extrêmement délicat de pouvoir focaliser (voir figure 3) ou traiter les faisceaux d'électrons émis à partir d'un réseau de telle microcathodes, ce qui limite leur intérêt pratique.

Afin de résoudre ce problème, il a été proposé d'adjoindre à la structure de la figure la une deuxième électrode de grille située au dessus de la première et portée à un potentiel inférieur, de façon à rendre parallèle (à quelques aberrations près) le faisceau extrait de chaque micropointe (voir figure 4). De cette façon, on peut envisager la focalisation de l'ensemble des faisceaux émis par un réseau de microcathodes, à l'aide d'une optique électronique classique (voir figure 5).

Un des inconvénients de la structure présentée sur la figure 4 est que la deuxième électrode est superposée à la grille d'extraction et isolée par un deuxième diélectrique D2 qui doit sensiblement présenter une épaisseur équivalente au diélectrique de grille D1 compte tenu des tensions de focalisation susceptibles d'être utilisées. Pour des diamètres de grille de l'ordre du micron, il peut y avoir (du fait de l'ouverture importante du faisceau émis) interception d'une fraction non négligeable du courant émis au niveau de chaque micropointe à la fois par le diélectrique D2 supportant l'électrode de focalisation G2 et par cette même électrode de focalisation. En ce qui concerne le diélectrique D2, ceci peut conduire d'une part à des problèmes d'émission d'électrons secondaires qui viendraient parasiter le faisceau principal et d'autre part à des problèmes d'apparition de charges électrostatiques localisées susceptibles de déformer localement chaque microfaisceau émis. En ce qui concerne l'électrode de focalisation G2, l'interception de trop de courant pourrait tout simplement conduire à sa destruction. Une façon de remédier au problème est, bien sûr, de disposer le diélectrique D2 et l'électrode G2 en retrait par rapport à l'ouverture de grille, comme le représente la figure 6.

Cependant, contrôler uniformément ce retrait sur des surfaces importantes (de l'ordre d'un à quelques centimètres carrés) ne semble pas si aisé à obtenir et la présente invention est une solution différente permettant de résoudre ce problème de focalisation.

L'invention concerne donc une source d'électrons comportant sur un substrat une couche diélectrique comprenant au moins une cavité dans laquelle est située une électrode de cathode en forme de saillie, une première électrode de grille étant située sur la face supérieure de la couche diélectrique et entourant au moins partiellement la cavité, ladite source comportant au moins une deuxième électrode de grille située du même côté que la première électrode de grille par rapport à la face supérieure de la couche diélectrique, la première électrode de grille étant située entre la cavité et la deuxième électrode de grille, et les deux électrodes étant isolées l'une de l'autre, la première électrode de grille et la deuxième électrode de grille sont situées toutes deux sur la face supérieure de la couche diélectrique.

Une telle source d'électrons est connue du document EP-A-0 395 158. La source d'électrons selon la présente invention se distingue de la source connue du document EP-A-0 395 158 en ce que la deuxième électrode grille est plus épaisse que la première électrode de grille.

Les différents objets et caractéristiques de l'invention apparaîtront plus clairement dans la description qui va suivre et dans les figures annexées qui représentent :
- les figures 1a à 6, des techniques connues déjà décrites dans ce qui précède ;
- la figure 7, un exemple de réalisation d'une source d'électrons selon l'invention ;
- les figures 8a à 8k, différentes étapes d'un procédé de réalisation selon l'invention ;
- la figure 9, un exemple de montage de commande d'une source selon l'invention ;
- les figures 10a à 10d, des étapes d'un procédé de réalisation d'une variante selon l'invention ;
- la figure 11, une variante d'une source d'électrons selon l'invention ;
- les figures 12a à 12e, une variante du procédé de réalisation selon l'invention ;
- les figures 13a et 13b, des exemples de courbes d'émissions dans un dispositif selon l'invention.

On propose, selon l'invention, l'utilisation d'une électrode de focalisation non plus superposée à l'électrode de grille comme sur les figures 4 ou 6, mais des électrodes coplanaires, comme le représente la figure 7. Les électrodes coplanaires sont les électrodes de grille VG1 et VG2 situées sur la couche de diélectriques et entourant la cavité CA dans laquelle est située une microcathode MP. La grille VG1 sert de grille d'extraction des électrons et la grille VG2, de grille de focalisation.

Selon une variante de réalisation, la deuxième électrode de grille VG2 entoure partiellement la première électrode de grille VG1. Selon une autre variante, la deuxième électrode de grille VG2 entoure entièrement l'ensemble cavité CA et la première électrode VG1.

On va décrire un procédé de fabrication auto aligné pour un tel dispositif.

On part d'un substrat 1 typiquement de silicium (100) ou (111) sur lequel on dépose successivement une couche 2 de Si₃N₄ (0,1 µm d'épaisseur), une couche 3 de SiO₂ (1 µm d'épaisseur) et une couche 4 de silicium polycristallin très dopé (quelques 10⁻³ ohm.cm) à petit grains, c'est-à-dire obtenu par un procédé CVD (Chemical Vapor Deposition) à basse température (et donc de préférence à pression réduite, typiquement dans la gamme des 10 - 300 torrs).

On obtient les couches représentées en figure 8a.

On notera que l'on pourrait aussi utiliser comme substrat de départ une plaquette de silicium type SOI (Silicon on Insulation) obtenue par un procédé de type SIMOX (en pratiquant une double implantation ionique d'azote, puis d'oxygène) ou bien par un procédé de recristallisation en phase liquide (pour des détails sur ces différents procédés, on pourra consulter IEEE Circuit and Device Magazine, volumes 3 et 4, juillet et novembre 1987).

L'avantage d'une plaquette SOI est que le silicium sur isolant est monocristallin. La suite du procédé sera décrite en supposant que l'on part d'un dépôt de silicium polycristallin.

On grave dans la couche 4 de silicium sur isolant 3 le motif représenté sur les figures 8b et 8c en coupe et en vue de dessus. Ceci sera la seule étape de masquage du procédé (voir ci-après). On procède ainsi à une gravure d'au moins une première ouverture H01 dans la couche de matériau semiconducteur ou conducteur 4 et d'une seconde ouverture H02 entourant la première ouverture H01, la largeur de la gravure de la première ouverture étant supérieure à celle de la gravure de la deuxième ouverture. On remarquera qu'il ne s'agit pas de gravure submicronique et que par conséquent, l'opération préalable de lithographie peut s'effectuer de façon optique classique, ce qui représente un avantage.

On décrira ultérieurement une variante du procédé nécessitant par exemple un masquage électronique.

On pratique ensuite une opération de dépôt sélectif de silicium.

Cette opération s'effectue par CVD en utilisant un mélange de SiH₄ + HCl ou bien SiH₂ Cl₂ + HCl comme gaz réactifs. Si l'on dépose du polycristal, on opérera à basse température et donc de préférence à pression réduite. Cette opération est représentée sur la figure 8d.

On oxyde le dépôt obtenu, de façon à faire rejoindre (par de la silice) les intervalles les plus faibles (voir figure 8e), mais en laissant des ouvertures régulièrement espacées aux endroits de plus grandes dimensions. Le masque des figures 8a et 8c est adapté à cet effet (dimensions typiques de 1,5 et 2 µm respectivement).

Une variante représentée à la figure 8f consiste à utiliser une couche de silicium de départ plus épaisse (par exemple 1 µm) et à effectuer directement une gravure submicronique (gravure de 0,5 µm par exemple) aux endroits où l'on veut que les deux fronts d'oxydation se rejoignent. On obtient après oxydation une structure similaire à celle de la figure 8e. L'inconvénient est l'obligation d'utiliser l'étape de masquage électronique associée à l'obtention de motifs submicroniques(gravures de 0,5 µm) ; par contre on peut ainsi éviter l'étape d'épitaxie sélective de la figure 8d.

On effectue ensuite une opération de gravure ionique réactive (RIE) en utilisant comme masque le SiO₂ précédemment formé. La gravure est arrêtée lorsque des pavés de poly-Si deviennent apparents (figure 8g).

On effectue ensuite une attaque chimique dans un bain de HF tamponné, de façon à réaliser, dans la couche d'isolant 3, les logements représentés sur la figure 8h. Dans le même temps, la silice réalisée lors de l'oxydation précédente (figure 8c) est éliminée de la partie supérieure.

On repratique ensuite une légère oxydation des pavés de silicium polycristallin, de façon à passiver les surfaces cristallines (figure 8i).

On notera que le substrat de Si protégé par la couche de Si₃N₄ n'est pas oxydé lors de ce traitement.

On élimine dans les logements le Si₃N₄ (par attaque sélective avec H₃PO₄ par exemple), de façon à mettre à nu localement le substrat de Si (figure 8j).

On effectue ensuite dans les micrologements préalablement définis et à partir des germes de substrat mis à nu une croissance cristalline facettée et localisée, en conditions d'épitaxie sélective (voir figure 8k). Ce type d'opération est décrit en détails dans les demandes de brevet français n° 88 03949 et 89 03153. Par example, cette épitaxie peut être faite dans un réacteur MOCVD (Metalorganic Chemical Vapor Deposition : Epitaxie en phase vapeur d'organométalliques) à pression réduite.

A titre d'exemple, pour un substrat en silicium, cette croissance peut se faire par épitaxie sélective dans un réacteur CVD à une température comprise entre 900 et 1100° C en utilisant un mélange gazeux comportant du SiH₄ + HCl ou SiH₂Cl₂ + HCl dans l'hydrogène porteur. Pour un substrat en AsGa, cette épitaxie sélective peut se faire entre 600 et 800°C dans un réacteur VPE en utilisant un mélange gazeux comportant du AsCl₃ dilué dans H₂ et une source de gallium solide.

Lorsque le facettage de la pointe cathode à obtenir ne permet pas d'obtenir de plans (111), on procède à une attaque chimique sélective ultérieure de la pointe de façon à obtenir ce facettage (111).

On élimine ensuite la SiO₂ de passivation, de façon à obtenir la structure représentée sur la figure 9 où sont aussi indiquées les polarisations nécessaires.

On peut aussi effectuer dans les micrologements de la figure 8j une croissance cristalline de type "whiskers", telle que décrite dans la demande de brevet français n° 90 02258 du 23.02.90. Pour ce faire, on déposera préalablement dans les micrologements une mince couche d'or ou de gallium ou de tout autre matériau connu de l'Homme de l'Art et susceptible de réaliser une composition eutectique avec le silicium. Ce dépôt peut s'effectuer de la façon représentée sur les figures 12a à 12e. On commence par déposer de façon uniforme une couche d'or par exemple, en utilisant un procédé tel que pulvérisation cathodique ou bien évaporation sous vide (figure 12a). On dépose ensuite une résine (genre photorésist) liquide, l'opération pouvant être précédée d'un traitement tensio-actif (à l'aide d'un "primer") afin de permettre à la résine de bien pénétrer dans les micrologements (figure 12b). Cette résine est ensuite polymérisée à 70 - 120 °C suivant le type.

On effectue ensuite une attaque de la résine dans un plasma à base d'oxygène, de façon à l'éliminer de la partie supérieure du dispositif, mais en la conservant dans les micrologements, de façon à protéger le film d'or en contact avec le substrat (figure 12c).

On élimine (à l'aide d'une solution I₂/KI par exemple) l'or de la partie supérieure du dispositif, le film au contact du substrat (et masqué par la résine) étant protégé (figure 12d).

On élimine ensuite la résine (à l'aide d'un solvant approprié) dans les micrologements et l'on est maintenant prêt à effectuer une croissance de type "whiskers" telle que décrite dans la demande de brevet français n° 90 02258.

On va maintenant décrire une variante permettant d'obtenir une structure légèrement différente, améliorant la focalisation du faisceau d'électron émis par chaque micropointe.

Cette variante est décrite sur la figure 10.

On part de la structure de la figure 8g, et l'on commence par oxyder légèrement la polysilicium superficiel (figure 10a).

On effectue un second masquage de façon à éliminer cet oxyde sur les plots de type VG2 (voir figures 10b).

On remarquera que cette opération de masquage n'est pas particulièrement délicate, car elle ne nécessite pas un alignement précis. Il suffit en effet que les deux plots VG1 adjacents aux plots du type VG2 soient masqués. La frontière du masque peut tomber un peu n'importe où sur la silice séparant les plots VG2 et VG1.

Une fois les plots de type VG2 mis à nu (les plots de type VG1 étant toujours masqués par de la silice), on effectue une deuxième opération d'épitaxie sélective (telle que décrite en relation avec la figure 8d) de façon à obtenir la structure représentée à la figure 10c. Le plan supérieur du plot de type VG2 est surélevé par rapport au plan supérieur des plots de type VG1. On a de plus obtenu au cours de cette opération une croissance latérale de VG2, équivalente à la croissance verticale (0,5 µm sur la figure 10c).

On élimine ensuite la silice de la partie supérieure située entre les plots VG1 et VG2 tout en pratiquant l'opération de formation des micrologements (figure 10d).

On est ensuite amené à effectuer la suite des opérations décrites en relation avec les figures 8i à 8k, de façon à obtenir une structure finale telle que représentée sur la figure 11.

Les figures 9 et 11 représentent également des exemples de montages électriques du dispositif selon l'invention.

Le dispositif de la figure 11 a été complété par une anode A disposée en vis-à-vis des micropointes telles que MP. Une émission d'électrons peut avoir donc lieu entre une micropointe MP et l'anode A.

Pour cela, une ou plusieurs sources de tensions appliquent des potentiels déterminés à une micropointe MP une grille VG1, une grille VG2 et à l'anode A.

Par exemple, si une micropointe est mise à un potentiel de référence VR, les autres potentiels sont respectivement les suivantes ;
- grille VG1 : potentiel supérieur au potentiel de référence VR ;
- grille VG2 : potentiel inférieur au potentiel référence VR;
- anode A : potentiel supérieur à celui de VG1.

Dans ces conditions, on va obtenir, par exemple, une focalisation, sur l'anode, d'un faisceau d'électrons émis par une micropointe ou bien un faisceau parallèle.

Il a été obtenu par modélisation un faisceau d'électrons parallèle tel que représenté en figure 13a avec les conditions de tensions suivantes :
- micropointe MP : à 0 volts
- grille VG1 : 100 volts
- grille VG2 : -50 volts
- anode A : 110 volts

Il a été également obtenu un faisceau focalisé tel que représenté en figure 13b avec les conditions suivantes :
- micropointe MP : 0 volts
- grille VG1 : 100 volts
- grille VG2 : -60 volts
- anode A : 110 volts

Il est bien évident que la description qui précède n'a été faite qu'à titre d'exemple et que d'autres variantes peuvent être envisagées sans sortir du cadre de l'invention. Notamment l'ordre des opérations des procédés décrits peut être changé et les types de matériaux utilisés peuvent être différents de ceux indiqués précédemment, par exemple on peut utiliser tout autre matériau semiconducteur que le silicium. Les dimensions des couches et des gravures ainsi que les conditions opératoires peuvent être changées.

## Revendications

1. Source d'électrons comportant sur un substrat (1) une couche diélectrique (D1) comprenant au moins une cavité (CA) dans laquelle est située une électrode de cathode (MP) en forme de saillie, une première électrode de grille (VG1) étant située sur la face supérieure de la couche diélectrique (D1) et entourant au moins partiellement la cavité (CA), ladite source comportant au moins une deuxième électrode de grille (VG2) située du même côté que la première électrode de grille (VG1) par rapport à la face supérieure de la couche diélectrique, la première électrode de grille étant située entre la cavité et la deuxième électrode de grille, et les deux électrodes étant isolées l'une de l'autre, la première électrode de grille (VG1) et la deuxième électrode de grille (VG2) sont situées toutes deux sur la face supérieure de la couche diélectrique (D1), caractérisée en ce que la deuxième électrode grille (VG2) est plus épaisse que la première électrode de grille (VG1).

2. Source d'électrons selon la revendication 1, caractérisée en ce que la deuxième électrode de grille (VG2) possède une partie qui est située au-dessus de la première électrode de grille (VG1).

3. Source d'électrons selon la revendication 1, caractérisée en ce que la deuxième électrode de grille (VG2) entoure partiellement la première électrode de grille (VG1).

4. Source d'électrons selon la revendication 1, caractérisée en ce que la première électrode de grille (VG1) est située au bord de la cavité (CA) et entoure entièrement celle-ci et que la deuxième électrode de grille (VG2) entoure entièrement l'ensemble cavité et première électrode de grille.

5. Source d'électrons selon la revendication 1, caractérisée en ce qu'elle comporte également une électrode d'anode (A) située en vis-à-vis de l'électrode de cathode ainsi que des moyens de polarisation permettant de porter aux potentiels suivants :
- l'électrode de cathode (MP) à un potentiel déterminé (VR) ;
- la première électrode de grille (VG1) à un potentiel supérieur au potentiel déterminé (VR) ;
- la deuxième électrode de grille (VG2) à un potentiel inférieur ou égal au potentiel déterminé (VR) ;
- l'électrode d'anode (A) à un potentiel supérieur au potentiel de la première électrode de grille (VG1).

6. Procédé de réalisation de sources d'électrons, caractérisé par le fait qu'il comporte les étapes suivantes :
a) dépôt d'une couche d'un matériau diélectrique (3) sur un substrat (1) ;
b) dépôt d'une couche d'un matériau semiconducteur ou conducteur (4) sur la couche précédente ;
c) gravure d'au moins une première ouverture (H01) dans la couche de matériau semiconducteur ou conducteur (4) et d'une seconde ouverture (H02) entourant la première ouverture (H01), la largeur de la gravure de la première ouverture étant supérieure à celle de la gravure de la deuxième ouverture ; la partie de matériau semiconducteur ou conducteur (4) comprise entre la première et la seconde ouvertures servant à réaliser une première électrode de grille et la partie de matériau semiconducteur ou conducteur (4) située autour de la seconde ouverture étant destinée à réaliser une deuxième électrode ;
d) oxydation du matériau semiconducteur ou conducteur (4) de façon que la deuxième ouverture soit obstruée par l'oxydation ;
e) attaque de la couche de matériau diélectrique (3) par la première ouverture (H01) jusqu'à atteindre le matériau semiconducteur ou conducteur (4) ;
f) oxydation du matériau semiconducteur ou conducteur (4) ;
g) élimination de l'oxyde au-dessus du matériau destiné à réaliser la deuxième électrode ;
h) épitaxie sélective de matériau semiconducteur ou conducteur de façon à obtenir un plan supérieur de la deuxième électrode surélevé par rapport au plan supérieur de la première électrode ;
i) on élimine ensuite l'oxyde situé entre les première et seconde électrodes et on pratique une opération de formation de micrologement en gravant le matériau diélectrique (3) par la première ouverture (H01) jusqu'au substrat ;
j) réalisation d'une électrode de cathode (micropointe MP) dans la première ouverture par épitaxie sélective dans un réacteur (CVD) ;

7. Procédé de réalisation selon la revendication 6, caractérisé par le fait que l'étape de gravure (étape C) du matériau semiconducteur ou conducteur (4) comporte une gravure submicronique à l'endroit où l'on veut que les deux fronts d'oxydation se rejoignent.

8. Procédé selon la revendication 6, caractérisé par le fait que la réalisation d'une électrode de cathode (MP) se fait par dépôt d'un alliage eutectique dans une cavité et par croissance verticale à partir de cet alliage d'eutectique.

9. Procédé de réalisation selon la revendication 8, caractérisé par le fait qu'après l'étape (e), le matériau semiconducteur ou conducteur oxydé est éliminé puis l'électrode de cathode (MP) est réalisée de la façon suivante :
- dépôt d'un alliage eutectique sur la structure ;
- dépôt d'une résine sur la structure ;
- attaque de la résine sauf dans la cavité (CA) ;
- élimination de l'alliage eutectique mis à nu ;
- élimination de la résine sauf dans la cavité ;
- croissance verticale, à partir de la couche d'eutectique située dans la cavité, d'une électrode de cathode (MP).

10. Procédé selon la revendication 6, pour une première couche diélectrique en SiO₂, caractérisé par le fait que l'attaque chimique sélective est réalisée à l'aide de HF.

11. Procédé selon la revendication 6, pour un substrat en Si, caractérisé par le fait que l'épitaxie sélective est réalisée dans un réacteur CVD a une température comprise entre 900 et 1100° C en utilisant un mélange gazeux comportant du SiH₄ + HCl ou SiH₂Cl₂ + HCl dans de l'hydrogène porteur.

12. Procédé selon la revendication 6, pour un substrat en AsGa, caractérisé par le fait que l'épitaxie sélective est réalisée entre 600 et 800°C dans un réacteur VPE en utilisant un mélange gazeux comportant du AsCl₃ dilué dans H₂ et une source de gallium solide.

13. Procédé selon la revendication 6, pour un substrat en AsGa, caractérisé par le fait que l'épitaxie sélective est réalisée dans un réacteur MOCVD à pression réduite.

14. Procédé selon la revendication 6, caractérisé par le fait que lorsque le facettage de la pointe de cathode ne permet pas d'obtenir de plans (111), on procède à une attaque chimique sélective ultérieure de cette pointe permettant d'obtenir ce facettage (111).

## Patentansprüche

1. Elektronenquelle, die auf einem Substrat (1) eine dielektrische Schicht (D1) mit mindestens einem Hohlraum (CA), in dem eine Kathodenelektrode (MP) in Form eines Vorsprungs angeordnet ist, eine erste Gate-Elektrode (VG1), die auf der Oberseite der dielektrischen Schicht (D1) liegt und zumindest teilweise den Hohlraum (CA) umgibt, und mindestens eine zweite Gate-Elektrode (VG2) enthält, die auf derselben Seite wie die erste Gate-Elektrode (VG1) bezüglich der Oberseite der dielektrischen Schicht liegt, wobei die erste Gate-Elektrode zwischen dem Hohlraum und der zweiten Gate-Elektrode liegt und die beiden Elektroden gegeneinander isoliert sind und wobei beide Gate-Elektroden auf der Oberseite der dielektrischen Schicht (D1) angeordnet sind, dadurch gekennzeichnet, daß die zweite Gate-Elektrode (VG2) dicker als die erste Gate-Elektrode (VG1) ist.

2. Elektronenquelle nach Anspruch 1, dadurch gekennzeichnet, daß die zweite Gate-Elektrode (VG2) einen Bereich besitzt, der höher als die erste Gate-Elektrode (VG1) liegt.

3. Elektronenquelle nach Anspruch 1, dadurch gekennzeichnet, daß die zweite Gate-Elektrode (VG2) teilweise die erste Gate-Elektrode (VG1) umgibt.

4. Elektronenquelle nach Anspruch 1, dadurch gekennzeichnet, daß die erste Gate-Elektrode (VG1) am Rand des Hohlraums (CA) liegt und diesen ganz umgibt, während die zweite Gate-Elektrode (VG2) ganz die aus dem Hohlraum und der ersten Gate-Elektrode gebildete Einheit umgibt.

5. Elektronenquelle nach Anspruch 1, dadurch gekennzeichnet, daß sie auch eine Anode (A), die der Kathode gegenüberliegt, sowie Vorspannungsmittel aufweist, die folgende Potentiale liefern:
- für die Kathode (MP) ein bestimmtes Potential (VR),
- für die erste Gate-Elektrode (VG1) ein höheres Potential als das bestimmte Potential (VR),
- für die zweite Gate-Elektrode (VG2) ein niedrigeres oder gleich hohes Potential wie das bestimmte Potential (VR),
- für die Anode (A) ein höheres Potential als das der ersten Gate-Elektrode (VG1).

6. Verfahren zur Herstellung von Elektronenquellen, dadurch gekennzeichnet, daß es die folgenden Schritte enthält:
a) Aufbringen einer Schicht (3) aus einem dielektrischen Material auf ein Substrat (1),
b) Aufbringen einer Schicht (4) aus einem halbleitenden oder leitenden Material auf die vorhergehende Schicht,
c) Ausätzen mindestens einer ersten Öffnung (H01) aus der Schicht (4) halbleitenden oder leitenden Materials und einer zweiten Öffnung (H02), die die erste Öffnung (H01) umgibt, wobei die Breite der ersten Öffnung größer als die der zweiten Öffnung ist und der Bereich der halbleitenden oder leitenden Schicht (4) zwischen den beiden Öffnungen für die Herstellung einer ersten Gate-Elektrode und der Bereich der halbleitenden oder leitenden Schicht (4) um die zweite Öffnung herum zur Herstellung einer zweiten Elektrode bestimmt ist,
d) Oxidierung der Schicht (4) aus halbleitendem oder leitendem Material, so daß die zweite Öffnung sich durch Oxidation schließt,
e) Anätzen der Schicht (3) aus dielektrischem Material durch die erste Öffnung (H01) bis zur Schicht (4) aus halbleitendem oder leitendem Material,
f) Oxidierung der Schicht (4) aus halbleitendem oder leitendem Material,
g) Entfernung des Oxids oberhalb des Materials, das für die zweite Elektrode bestimmt ist,
h) selektives Aufwachsen von halbleitendem oder leitendem Material, so daß sich für die zweite Elektrode eine höhere Ebene als die Oberseite der ersten Elektrode ergibt,
i) Entfernung des Oxids zwischen den beiden Elektroden und Bildung von Mikrovertiefungen im dielektrischen Material (3) durch die erste Öffnung (H01) hindurch bis zum Substrat,
j) Herstellung einer Kathode (Mikrospitze MP) in der ersten Öffnung durch selektives Kristallwachsen in einem Reaktor (CVD).

7. Herstellungsverfahren nach Anspruch 6, dadurch gekennzeichnet, daß das Abätzen (Schritt C) des halbleitenden oder leitenden Materials (4) ein Abätzen im Submikrometerbereich an der Stelle bedeutet, an der man will, daß die beiden Oxidationsfronten sich berühren.

8. Verfahren nach Anspruch 6, dadurch gekennzeichnet, daß die Herstellung der Kathode (MP) durch Aufbringen einer eutektischen Legierung in einen Hohlraum und durch vertikales Aufwachsen ausgehend von dieser eutektischen Legierung erfolgt.

9. Herstellungsverfahren nach Anspruch 8, dadurch gekennzeichnet, daß nach dem Schritt (e) das oxidierte halbleitende oder leitende Material entfernt wird, worauf die Kathode MP) folgendermaßen gebildet wird:
- Aufbringen einer eutektischen Legierung auf die Struktur,
- Aufbringen eines Harzes auf die Struktur,
- Abätzen des Harzes außer im Hohlraum (CA),
- Entfernung der eutektischen freigelegten Legierung,
- Entfernung des Harzes außer im Hohlraum,
- vertikales Aufwachsen einer Kathode (MP) ausgehend von der eutektischen Schicht in dem Hohlraum.

10. Verfahren nach Anspruch 6 für eine erste dielektrische Schicht aus SiO₂, dadurch gekennzeichnet, daß der selektive chemische Ätzvorgang mit Hilfe von HF erfolgt.

11. Verfahren nach Anspruch 6 für ein Substrat aus Si, dadurch gekennzeichnet, daß das selektive Aufwachsen in einem CVD-Reaktor bei einer Temperatur zwischen 900 und 1100°C unter Verwendung einer Gasmischung erfolgt, die SiH₄ + HCl oder SiH₂Cl₂ + HCl in Wasserstoffträgergas enthält.

12. Verfahren nach Anspruch 6 für ein Substrat aus AsGa, dadurch gekennzeichnet, daß das selektive Aufwachsen zwischen 600 und 800°C in einem VPE-Reaktor unter Verwendung einer Gasmischung, die AsCl₃ verdünnt in H₂ enthält, und einer Gallium-Feststoffquelle erfolgt.

13. Verfahren nach Anspruch 6 für ein Substrat aus AsGa, dadurch gekennzeichnet, daß das selektive Aufwachsen in einem MOCVD-Reaktor bei reduziertem Druck erfolgt.

14. Verfahren nach Anspruch 6, dadurch gekennzeichnet, daß, falls die Facettenbildung der Spitze der Kathode nicht Ebenen (111) ergibt, später eine selektive chemische Anätzung dieser Spitze durchgeführt wird, bei der sich diese Facettenbildung (111) ergibt.

## Claims

1. Electron source comprising, on a substrate (1) a dielectric layer (D1) including at least one cavity (CA) in which there is located a cathode electrode (MP) in the form of a projection, a first gate electrode (VG1) being located on the upper face of the dielectric layer (D1) and at least partially surrounding the cavity (CA), the said source comprising at least one second gate electrode (VG2) located on the same side as the first gate electrode (VG1) with respect to the upper face of the dielectric layer, the first gate electrode being located between the cavity and the second gate electrode, and the two electrodes being insulated from each other, the first gate electrode (VG1) and the second gate electrode (VG2) are both located on the upper face of the dielectric layer (D1), characterized in that the second gate electrode (VG2) is thicker than the first gate electrode (VG1).

2. Electron source according to Claim 1, characterized in that the second gate electrode (VG2) has a part that is located above the first gate electrode (VG1).

3. Electron source according to Claim 1, characterized in that the second gate electrode (VG2) partially surrounds the first gate electrode (VG1).

4. Electron source according to Claim 1, characterized in that the first gate electrode (VG1) is located at the edge of the cavity (CA) and entirely surrounds the latter and in that the second gate electrode (VG2) entirely surrounds the unit formed by the cavity and the first gate electrode.

5. Electron source according to Claim 1, characterized in that it also comprises an anode electrode (A) located facing the cathode electrode as well as biasing means enabling the following to be taken to the following potentials:
- the cathode electrode (MP) to a determined potential (VR);
- the first gate electrode (VG1) to a potential higher than the determined potential (VR);
- the second gate electrode (VG2) to a potential lower than or equal to the determined potential (VR);
- the anode electrode (A) to a potential higher than the potential of the first gate electrode (VG1).

6. Process for the manufacture of electron sources, characterized by the fact that it comprises the following steps:
a) the deposition of a layer of a dielectric material (3) on a substrate (1);
b) the deposition of a layer of a semiconducting or conducting material (4) on the preceding layer;
c) the etching of at least one first opening (HO1) in the layer of semiconducting or conducting material (4) and of a second opening (HO2) surrounding the first opening (HO1), the width of the etching of the first opening being greater than that of the etching of the second opening, the part of semiconducting or conducting material (4) included between the first and the second openings being used to produce a first gate electrode and the part of semiconducting or conducting material (4) located around the second opening being intended to produce a second electrode;
d) the oxidation of the semiconducting or conducting material (4) in such a way that the second opening is blocked by the oxidation;
e) the chemical etching of the layer of dielectric material (3) through the first opening (HO1) until the semiconducting or conducting material is reached;
f) the oxidation of the semiconducting or conducting material (4);
g) the removal of the oxide above the material intended to produce the second electrode;
h) the selective epitaxy of the semiconducting or conducting material in such a way as to obtain an upper plane of the second electrode that is higher in relation to the upper plane of the first electrode;
i) the oxide located between the first and second electrodes is then removed and an operation of forming a microhousing is performed by etching the dielectric material (3) through the first opening (HO1) as far as the substrate;
j) the production of a cathode electrode (micropoint MP) in the first opening by selective epitaxy in a reactor (CVD).

7. Manufacturing method according to Claim 6, characterized by the fact that the step of etching (step C) of the semiconducting or conducting material (4) comprises a submicronic etching at the place where it is desired that the two oxidation edges should meet.

8. Manufacturing method according to Claim 6, characterized by the fact that a cathode electrode (MP) is produced by the deposition of a eutectic alloy in a cavity and by vertical growth from this eutectic alloy.

9. Process for the manufacture according to Claim 8, characterized by the fact that, after the step (e), the oxidized semiconducting or conducting material is removed and then the cathode electrode (MP) is produced as follows:
- the deposition of a eutectic alloy on the structure;
- the deposition of a resin on the structure;
- the chemical etching of the resin except in the cavity (CA);
- the removal of the bared eutectic alloy;
- the removal of the resin except in the cavity;
- the vertical growth, from the eutectic layer located in the cavity, of a cathode electrode (MP).

10. Process according to Claim 6, for a first dielectric layer made of SiO₂, characterized by the fact that the selective chemical etching is done with the aid of HF.

11. Process according to Claim 6, for an Si substrate, characterized by the fact that the selective epitaxy is done in a CVD reactor at a temperature of between 900 and 1100°C by employing a gas mixture that comprises SiH₄ + HCl or SiH₂Cl₂ + HCl in carrier hydrogen.

12. Process according to Claim 6, for a GaAs substrate, characterized by the fact that the selective epitaxy is done between 600 and 800°C in a VPE reactor by employing a gas mixture that comprises AsCl₃ diluted in H₂ and a solid gallium source.

13. Process according to Claim 6, for a GaAs substrate, characterized by the fact that the selective epitaxy is done in an MOCVD reactor at reduced pressure.

14. Process according to Claim 6, characterized by the fact that, when the facetting of the cathode point does not enable (111) planes to be obtained, a subsequent selective chemical etching operation is carried out on this point, enabling this (111) facetting to be obtained.
